# EUROPÄISCHE PATENTSCHRIFT

(11) **EP 1 898 096 B1**
(45) Veröffentlichungstag und Bekanntmachung des Hinweises auf die Patenterteilung: **03.08.2011**
(21) Anmeldenummer: 07012326.0
(22) Anmeldetag: 23.06.2007
(51) Int. Cl.: F04C 18/12

(54) **Wälzkolbenpumpe**
Lobe pump
Pompe à lobes

(30) Priorität: 05.09.2006 DE 102006041633
(43) Veröffentlichungstag der Anmeldung: 12.03.2008
(73) Patentinhaber: Herold & Co. GmbH, 95482 Gefrees (DE)
(72) Erfinder: Langer, Gerd, 95448 Bayreuth (DE)
(74) Vertreter: Schneck, Herbert

(56) Entgegenhaltungen:
- DE-A1- 4 121 684
- DE-A1- 4 330 085
- DE-A1-102005 017 575
- GB-A- 382 953
- US-A- 1 142 734

## Beschreibung

Die Erfindung richtet sich auf eine Pumpe mit einem aus zwei sich schneidenden Zylinderabschnitten gebildeten Gehäuse, wobei an einander gegenüberliegenden Seiten Einlass- und Auslassöffnungen vorgesehen sind und in jedem Zylinderabschnitt ein um dessen Mittellängsachse drehbarer Läufer angeordnet ist, wobei die größeren Querachsen der Läufer in wenigstens einer Bewegungsphase jeweils etwa senkrecht zueinander stehen und die Läufer sich dichtend aneinander und gegen die Gehäuseinnenwand abwälzen, und wobei die von dem Schnittpunkt der großen Querachsen ausgehenden Mantellinien jedes Läufers in einander entgegengesetzter Richtung schräg zur jeweiligen Mittellängsachse verlaufen und jeder Läufer zwei etwa keulenförmige Abschnitte umfasst, welche an ihrem schmäleren Ende über eine Einschnürung miteinander verbunden sind, wobei die Läufer einer derartige Konfiguration aufweisen und relativ zueinander angeordnet sind, dass wenn die großen Querachsen der beiden Läufer senkrecht zueinander stehen, der keulenförmige Abschnitt des einen Läufers in die Einschnürung des anderen Läufers eingreift und die beiden Läufer sich dichtend aneinander abwälzen, wobei in jeder Phase der Drehbewegung die beiden Läufer ein sich gleichmäßig vergrößerndes Ansaugvolumen vor der Einlassöffnung und ein sich gleichmäßig verkleinerndes Auslassvolumen vor der Auslassöffnung bilden.

Eine solche gattungsgemäße Pumpe ist bekannt aus EP 0 363 420 B2, DE 10 2005 017 575 A1, die den Oberbegriff von Anspruch 1 offenbart, oder DE 41 21 684 A1.

Derartige gattungsgemäß als bekannt vorausgesetzte Pumpen werden als Roots-Pumpen bzw. Roots-Gehäuse bezeichnet und sind im praktischen Einsatz seit langem bewährt.

Die Läufer herkömmlicher derartiger Roots-Pumpen weisen Mantelflächen auf, welche zur Mittellängsachse des Läufers parallel verlaufen und damit senkrecht zur durch die Ein- und Auslassöffnungen definierten Durchströmungsrichtung. Augrund dieses Aufbaus herkömmlicher derartiger Pumpen pulsiert das gepumpte Medium relativ stark in Abhängigkeit von der jeweiligen Drehwinkelstellung der Läufer.

Aus der GB-A-382 953 ist eine gattungsgemäße Pumpe bekannt, bei welcher aufgrund der dort vorgeschlagenen Läuferkonfigurationen jedoch ein erhöhter Laufwiderstand aufgrund von Flüssigkeitskompressionen in Toträumen in Kauf genommen werden muss.

Aus der DE-A-35 02 839 ist eine Pumpe mit zwei Läufern bekannt, welche zwei zueinander parallele Drehachsen aufweisen, wobei die Dichtflächen jeweils schräg zu den Drehachsen verlaufen. Bei dieser vorbekannten Pumpe ist die Auslass- und Einlassöffnung in der axialen Verlängerung der Drehachsen angeordnet. Die Konfiguration der Läufer ist relativ kompliziert.

Die US-A-1 142 734 beschreibt eine Pumpe mit zwei Läufern, welche im Querschnitt eine keulenförmig ineinandergreifende Konfiguration aufweisen. Die Aus- und Einlassöffnung bei dieser Konstruktion liegen einerseits im Bereich der stirnseitigen Enden und andererseits auf der gegenüberliegenden Seite etwa in der Mitte des Gehäuses. Die gewendelten Läufer setzen sich in Längsrichtung gesehen aus zwei Teilrotoren zusammen, wobei sich im Bereich der Mittelsenkrechten die Krümmung der beiden Teilrotoren ändert. Dementsprechend wird das zu pumpende Medium im wesentlichen in Axialrichtung von den Außenseiten zur Mitte gepumpt.

Hiervon ausgehend liegt der Erfindung die Aufgabe zugrunde, eine Pumpe der eingangs erwähnten Art unter Wahrung ihrer prinzipiellen Vorteile so zu verbessern, dass eine pulsationsfreie, gleichmäßige Strömung des geförderten Mediums bei hoher Förderkapazität unter Vermeidung von Toträumen erzielt wird, wobei es insbesondere auch möglich sein soll, weitgehend verschleißfrei abrasive Medien, wie sie beispielsweise in der Zuckerindustrie vorkommen, oder Produkte aus dem Molkerei- und Käsereibereich zu pumpen.

Diese Aufgabe wird erfindungsgemäß dadurch gelöst, dass die als Dichtlinien fungierenden Mantellinien sinusförmig ausgebildet sind. Ferner sind die Einlass- und Auslassöffnung dreieckig oder trapezförmig ausgebildet, wobei ein besonders günstiges Strömungsverhalten dadurch enhalten wird, dass die Schenkel oder Seitenkanten der Einlass- und Auslassöffnung erfindungsgemäß, sinus- oder kosinusförmig konfiguriert sind.

Die erfindungsgemäßen sinusförmigen oder kosinusförmigen Mantellinien können bei einer ersten Ausführungsform im geometrischen Sinn linienförmig ausgebildet sein, wobei sich eine solche Ausführungsform insbesondere zum Pumpen von Produkten aus der Zuckerindustrie eignet.

Bei einer alternativen Ausführungsform sind die Mantellinien zu bandartigen Dichtflächen verbreitert. Diese Ausführung eignet sich für Molkerei- und Käsereiprodukte.

In weiterer Ausgestaltung der Erfindung ist vorgesehen, dass bei der letztgenannte Ausführungsform im Querschnitt der Läufer gesehen beiderseits der großen Längsachse oder beiderseits der kleinen Längsachse konkave Ausbuchtungen ausgebildet sind.

Mit Vorteil ist einlassseitig jeweils eine Einlassöffnung und exakt gegenüberliegend und mit der Einlassöffnung spiegelbildlich fluchtend eine Auslassöffnung vorgesehen.

Zusammenfassend lässt sich zu der erfindungsgemäßen Lösung feststellen, dass die spitzwinkligen Kanten der Läufer bzw. Kolben auf 90°-Winkel reduziert werden. Dies führt zu einer geringeren Abnutzung in diesem Bereich, minimiert somit Druckverluste und verlängert Standseiten. Zudem ist eine stirnseitige Kopplung von zwei Rotoren mit Sinus- oder Kosinusform möglich, die das Fördervolumen bei gleichem Antriebskopf verdoppeln. Da der Übergang von dem einem zu dem anderen Rotor abgerundet ist und keine spitzen Winkel vorweist, reduziert sich der Verschleiß auf ein Minimum.

Die durch den wendelförmig geführten Förderstrom verursachte Taumelbelastung wird zum erheblichen Teil ausgeglichen und somit die wechselwirkende Beanspruchung auf Dichtung und Lagerung minimiert. Auch das nahezu pulsationsfreie Förderverhalten wird nochmals optimiert.

Vorteile ergeben sich auch durch ein noch medienschonenderes Fördern. So werden stückige Einlagen und scherempfindliche Produkte im stirnflächigen Bereich des Verdrängergehäuses nicht mehr keilförmig eingeschlossen, sondern im rechten Winkel zur Stirnfläche nach vorne geschoben.

Nachfolgend wird die Erfindung anhand eines bevorzugten Ausführungsbeispiels in Verbindung mit der Zeichnung näher erläutert. Dabei zeigen:
- Fig. 1: eine Ansicht einer stirnseitig geöffneten erfindungsgemäßen Pumpe,
- Fig. 2: eine Stirnansicht einer ersten Ausführungsform eines erfindungsgemäßen Läufers,
- Fig. 3: eine Fig. 2 entsprechende Ansicht einer zweiten Ausführungsform,
- Fig. 4 und 5: perspektivische Darstellungen von je zwei sich einander abwälzenden erfindungsgemäßen Läufern in unterschiedlichen Relativpositionen und
- Fig. 6: eine schematische Darstellung der Konfiguration und Position von Einlass- bzw. Auslassöffnung.

Eine in der Zeichnung dargestellte Pumpe weist ein Pumpengehäuse 1 auf, welches aus zwei sich schneidenden Zylinderabschnitten 2, 3 besteht.

Im Schnittbereich der Zylinderabschnitte 2, 3 sind an der Zylindermantelfläche eine Einlassöffnung 4 und eine Auslassöffnung 5 vorgesehen. Die Einlassöffnung 4 und die Auslassöffnung 5 liegen sich diametral gegenüber und weisen einen etwa trapezförmigen Querschnitt auf.

Im Inneren jedes Zylinderabschnitts 2, 3 ist jeweils ein Läufer 6 bzw. 7 angeordnet, deren Mittellängsachsen 8 bzw. 9 parallel zur Mittellängsachse des jeweiligen Zylinderabschnitts 2 bzw. 3 verläuft.

Die Läufer 6 bzw. 7 sind um ihre Mittellängsachsen 8 bzw. 9 in entgegengesetzter Richtung (Pfeile 10, 11) drehangetrieben. Der koordinierte Antrieb beider Läufer 6, 7 kann in an sich bekannter Weise zum Beispiel durch auf den Läufer-Wellen 8, 9 sitzende, ineinander greifende Zahnräder bewerkstelligt werden.

Jeder Läufer 6, 7 weist im Querschnitt gesehen eine annähernd ovale Form auf und ist in Längsrichtung gesehen gewendelt, d.h. schraubenähnlich um die Längsachse gedreht. Diese Wendelung ist derart ausgebildet, dass Mantellinien 12 entstehen, die sinusförmig verlaufen.

Beim Ausführungsbeispiel nach Fig. 2 sind diese Mantellinien im geometrischen Sinn linienförmig ausgebildet. Die Läufer 6, 7 weisen bei diesem Ausführungsbeispiel im Querschnitt gesehen zwei gegenüberliegende seitliche konkave Einbuchtungen 13 auf. Diese Ausführungsform eignet sich zum Pumpen abrasiver Medien, wie sie zum Beispiel in der Zuckerindustrie vorkommen.

Bei der Ausführungsform nach Fig. 3 sind die sinusförmigen Mantellinien bandartig verbreitert ausgebildet. Im Querschnitt gesehen sind bei dieser Ausführungsform auf jeder Seite zwei Einbuchtungen 14 vorgesehen, die sich wechselweise bezogen auf die große Mittellängsachse 15 und die kleine Mittellängsachse 16 gegenüberliegen.

In Fig. 6 sind rechts die Läufer 6, 7 angedeutet, um links davon die Position der Auslassöffnung 5 - und dies gilt entsprechend für die diametral gegenüberliegende Einlassöffnung 4 - zu veranschaulichen.

Im Ausführungsbeispiel sind Einlass- und Auslassöffnung 4, 5 trapezförmig ausgebildet, wobei die Trapezschenkel 17 sinus- bzw. kosinusförmig verlaufen.

Alternativ ist es möglich, die Einlass- bzw. Auslassöffnung 4, 5 im wesentlichen dreieckförmig auszubilden. In diesem Fall sind, wie ebenfalls aus Fig. 6 ersichtlich, die Dreieckschenkel 18 ebenfalls sinus- bzw. kosinusförmig ausgebildet.

## Patentansprüche

1. Pumpe mit einem aus zwei sich schneidenden Zylinderabschnitten (2, 3) gebildeten Gehäuse, wobei an einander gegenüberliegenden Seiten Einlass- und Auslassöffnungen (4, 5) vorgesehen sind und in jedem Zylinderabschnitt (2, 3) ein um dessen Mittellängsachse (8, 9) drehbarer Läufer (6, 7) angeordnet ist, wobei die größeren Querachsen der Läufer in wenigstens einer Bewegungsphase jeweils etwa senkrecht zueinander stehen und die Läufer (6, 7) sich dichtend aneinander und gegen die Gehäuseinnenwand abwälzen, und wobei die von dem Schnittpunkt der großen Querachsen ausgehenden Mantellinien (12) jedes Läufers (6, 7) in einander entgegengesetzter Richtung schräg zur jeweiligen Mittellängsachse (8. 9) verlaufen und jeder Läufer (6, 7) zwei etwa keulenförmige Abschnitte umfasst, welche an ihrem schmäleren Ende über eine Einschnürung miteinander verbunden sind, wobei die Läufer (6, 7) eine derartige Konfiguration aufweisen und relativ zueinander angeordnet sind, dass wenn die großen Querachsen der beiden Läufer (6, 7) senkrecht zueinander stehen, der keulenförmige Abschnitt des einen Läufers (6, 7) in die Einschnürung des anderen Läufers (6, 7) eingreift und die beiden Läufer sich dichtend aneinander abwälzen, wobei in jeder Phase der Drehbewegung die beiden Läufer ein sich gleichmäßig vergrößerndes Ansaugvolumen vor der Einlassöffnung (4) und ein sich gleichmäßig verkleinerndes Auslassvolumen vor der Auslassöffnung (5) bilden, **dadurch gekennzeichnet, dass** die als Dichtlinien fungierenden Mantellinien (12) sinusförmig ausgebildet sind , dass Einlass- und Auslassöffnung (4, 5) dreieckig oder trapezförmig ausgebildet sind , und dass die Schenkel oder Seitenkanten (17, 18) der Einlass- und. Auslassöffnung (4, 5) sinus- oder kosinusförmig konfiguriert sind.

2. Pumpe nach Anspruch 1, **dadurch gekennzeichnet, dass** die sinusförmigen Mantellinien (12) geometrisch-linienförmig ausgebildet sind.

3. Pumpe nach Anspruch 1, **dadurch gekennzeichnet, dass** die sinusförmige Mantellinien (12) zu bandartigen Dichtflächen verbreitert sind.

4. Pumpe nach Anspruch 3, **dadurch gekennzeichnet, dass** die Läufer (6, 7) im Querschnitt gesehen beiderseits der großen Längsachse (15) oder beiderseits der kleinen Längsachse (16) konkave Ausbuchtungen (14) aufweisen.

5. Pumpe nach Anspruch 1, **dadurch gekennzeichnet, dass** einlassseitig jeweils eine Einlassöffnung (4) und exakt gegenüberliegend und mit der Einlassöffnung (4) fluchtend eine Auslassöffnung (5) vorgesehen ist.

## Claims

1. A pump with a housing composed of two intersecting cylinder sections (2, 3), having provided on mutually opposite sides inlet and outlet ports (4, 5) and having in each cylinder section (2, 3) a rotor (6, 7) rotatably disposed about its center longitudinal axis (8, 9), the major transverse axes of the rotors being positioned approximately perpendicular to each other in at least one movement phase, and the rotors (6, 7) rolling off on one another and against the interior wall of the housing in a sealing manner, the surface lines (12) of each rotor (6, 7) that extend from the intersection of the major transverse axes extending in opposite directions obliquely to the respective center longitudinal axis (8, 9), and each rotor (6, 7) having two approximately club-shaped sections that are connected to each other at their narrower ends via a waisting, the rotors (6, 7) having a configuration and being disposed relative to each other such that when the major transverse axes of the two rotors (6, 7) are positioned perpendicular to each other, the club-shaped section of one rotor (6, 7) engages into the waisting of the other rotor (6, 7) and the two rotors roll off on one another in a sealing manner, the rotors creating in each phase of the rotation movement an evenly increasing intake volume in front of the inlet port (4) and an evenly decreasing discharge volume in front of the outlet port (5), **characterized in that** the surface lines (12) functioning as sealing lines are designed sinusoidal, **in that** the inlet and outlet port (4, 5) are designed triangular or trapezoidal, and **in that** the legs or lateral edges (17, 18) of the inlet and outlet port (4, 5) are configured sine or cosine shaped.

2. A pump according to claim 1, **characterized in that** the sinusoidal surface lines (12) are designed geometrically linear.

3. A pump according to claim 1, **characterized in that** the sinusoidal surface lines (12) are widened to form band-like sealing surfaces.

4. A pump according to claim 3, **characterized in that** the rotors (6, 7), viewed in cross-section, have concave bulges (14) on both sides of the major longitudinal axis (15) or on both sides of the minor longitudinal axis (16).

5. A pump according to claim 1, **characterized in that** disposed in each case is an inlet port (4) on the inlet side and an outlet port (5) situated exactly opposite and flush with the inlet port (4).

## Revendications

1. Pompe dotée d'un carter formé de deux sections de cylindre (2, 3) se croisant, sachant que des ouvertures d'admission et d'évacuation (4, 5) sont prévues sur des côtés opposés et un rotor (6, 7) rotatif autour de son axe médian longitudinal (8, 9) est disposé dans chaque section de cylindre (2, 3), sachant que les plus grands axes transversaux des rotors (6, 7) sont chacun à peu près perpendiculaires les uns aux autres pendant au moins une phase de déplacement et les rotors (6, 7) tournent très près l'un contre l'autre et contre la paroi intérieure du carter, et sachant que les génératrices (12) de chaque rotor (6, 7) partant du point d'intersection des grands axes transversaux s'étendent dans un sens opposé en biais par rapport à l'axe médian longitudinal (8, 9) respectif et chaque rotor (6, 7) comporte deux sections à peu près en forme de lobe qui sont reliées sur leur extrémité la plus étroite par un rétrécissement, sachant que les rotors (6, 7) présentent une telle configuration et sont disposés l'un par rapport à l'autre que si les grands axes transversaux des deux rotors (6, 7) sont perpendiculaires les uns aux autres, la section en forme de lobe d'un rotor (6, 7) s'engage dans le rétrécissement de l'autre rotor (6, 7) et les deux rotors tournent très près l'un contre l'autre, sachant que pendant chaque phase du mouvement de rotation, les deux rotors forment un volume d'aspiration augmentant régulièrement avant l'ouverture d'admission (4) et un volume d'évacuation diminuant régulièrement avant l'ouverture d'évacuation (5), **caractérisée en ce que** les génératrices (12) fonctionnant comme des lignes de contact sont réalisées de manière sinusoïdale, **en ce que** l'ouverture d'admission et d'évacuation (4, 5) sont réalisées en forme de triangle ou de trapèze, et **en ce que** les branches ou arêtes latérales (17, 18) de l'ouverture d'admission et d'évacuation (4, 5) sont configurées en cissoïde.

2. Pompe selon la revendication 1, **caractérisée en ce que** les génératrices (12) sinusoïdales sont réalisées en forme de lignes géométriques.

3. Pompe selon la revendication 1, **caractérisée en ce que** les génératrices sinusoïdales (12) sont élargies pour former des surfaces étanches de type bande.

4. Pompe selon la revendication 3, **caractérisée en ce que** les rotors (6, 7) présentent, vu en section, des indentations concaves (14) de part et d'autre du grand axe longitudinal (15) ou de part et d'autre du petit axe longitudinal (16).

5. Pompe selon la revendication 1, **caractérisée en ce que** respectivement une ouverture d'admission (4) est prévue côté admission et à l'opposé exact et en alignement avec l'ouverture d'admission (4), une ouverture d'évacuation (5).
